# EUROPÄISCHE PATENTANMELDUNG

(11) **EP 0 995 827 A2**
(43) Veröffentlichungstag der Anmeldung: **26.04.2000**
(21) Anmeldenummer: 99119309.5
(22) Anmeldetag: 29.09.1999
(51) Int. Cl.: D06C 5/00

(54) **Verfahren und Vorrichtung zur Behandlung von schlauchförmigen Textilwaren**

(30) Priorität: 15.10.1998 DE 19847515
(71) Anmelder: Arslan, Altan Dipl.-Ing.(FH), 41066 Mönchengladbach (DE)
(72) Erfinder: Arslan, Altan Dipl.-Ing.(FH), 41066 Mönchengladbach (DE)

(57) **Zusammenfassung**

Gegenstand der Erfindung ist eine textiltechnische Verfahrensanwendung und -methodik und dadurch eine zu dessen Ausfuehrung dienende Maschinentechnik zum Bearbeiten und Herstellen fehlerlosen, kanten- und konturenfreien Schlauchware in verschiedenen Textilverarbeitungs-Prozessen.

Der Erfindung liegt die Aufgabe zugrunde, die Warenfuehrungs- , Verfahrens- und die Maschinentechnik so anzuwenden, daß diese die Nachteile der bekannten herkoemmlichen Technik bei den aufgeschnittenen/offenen und bei Flach-Glatt-Schlauchware eliminieren, leibweitengerechte Konfektion in allen Konfektionsgroeßen ohne Seitennaehte zulassen, Zuschnittsabfall reduzieren und zusaetzliche konfektions-, design-, dessintechnische (z.B.durchgehende Dessins und Effekte) und kreative Vorteile anbieten.

Zusaetzliche Ersparnisse in der Produktion, geringer Platzbedarf; Senkung der Energie- bzw. Betriebskosten unter Einhaltung der oekologischen Gesichtspunkte sind weitere Merkmale.

Die Verfahrensanwendung wird am zylinderischen Führungskörper mittels technischer Aggregate der Trocken-, Naßausruestung, der Druckerei und der Kontroll-/Richttechnik ausgefuehrt.Dieser Technik wurde eine Kreisumfangs-Aufteilungsmethodik zu grunde gelegt. Zur Komplettierung des erforderlichen Textilanwendung-Effektes pro Effekt-Reihe sind mindestens zwei in sich symmetrisch uebereinander und asymmetrisch zueinander angeordnete Aggregaten-Reihen am kreisrunden Umfang der Schlauchware erforderlich. Das funktionale Zusammenwirken der symmetrisch und asymmetrisch angeordneten Aggregaten erfuellen an einer kreisrund gefuehrten Textilware die flaechendeckende Komplettierung der Verfahrensanwendung.

## Beschreibung

Die vorliegende Erfindung betrifft eine Verfahrenstechnik und -methodik und dadurch eine zu dessen Ausfuehrung dienende Maschinentechnik zur Veredelung und Appretur der "streifen-, kanten- und konturenfreien Schlauchware" in verschiedenen Textilverarbeitungs-Prozessen. Bisher ist in der Textilindustrie noch kein Verfahren und damit keine Maschinentechnik bekannt geworden, mit der eine Schlauchware kontinuierlich in kreisrunder Form nach Patentanspruechen 2,3 und 4, kanten-, streifen-, konturenfrei bearbeitet und somit Erzeugnisse nach Patentanspruch 5 hergestellt werden konnte.

Der Erfindung liegt die Aufgabe zugrunde, die Verfahrens- und die Maschinentechnik so anzuwenden, daß diese die dem Stand der Technik bekannten Nachteile eliminiert, leibweitengerechte Konfektion in allen gaengigen Konfektionsgroeßen ohne Seitennaehte zulaesst, die optische Beseitigung der nachteiligen Spiralitaet der Gestricke nach der Konfektionierung ermoeglicht, den Zuschnittsabfall reduziert und zusaetzliche konfektions-, design-, dessintechnische, (z.B. durchgehende Dessins) und kreative Vorteile anbietet.

### Stand der Technik:

Die Erfindung bezieht sich hauptsaechlich auf die Veredelung und Appretur der in Schlauch hergestellten Textilgebilden, vorzugsweise Gestricke aus den Rundstrickmaschinen. Durch die technische Vielseitigkeit der neuen Technik koennen auch flach hergestellten Textilgebilden(Web- Raschel- und Non-Wowenwaren) zu Schlauch gebildet bei diesem Verfahren Anwendung finden.

Man unterscheidet bei den Textilverarbeitungsprozessen verschiedene Formen der Schlauchwaren. Fig.2 stellt eine aufgeschnittene und offene Schlauchware, Fig.3 eine Flach-/Glatt-Schlauchware und Fig.4 eine Kreisrund-Schlauchware dar .In den der heutigen Technik bekannten Verfahren kommen hauptsaechlich Warenformen nach Fig.2 und Fig.3 zum Einsatz. Wegen des nachteiligen Kantenabroll-Verhaltens der aufgeschnitenen Schlauchware wird die Rundstrickware als Flach-Schlauchware verarbeitet.Diese Verarbeitung erfordert in meisten Faellen zwei Prozess-Gaenge fuer die Vorder- und Rueckseite des Materials.Ueber eine Wendevorrichtung besteht jedoch bei einigen Verfahren (z.B Rauhen,Schmirgeln) die Moeglichkeit, die Vorder- und Rueckseite kontiniuerlich zu bearbeiten.

### Maengel konventioneller Verfahrenstechnik:

Unter Beruecksichtigung der Naß-, Trockenausruestung und der Druckerei stellt die Bearbeitung in Schlauchform gegenueber offene Bearbeitungsform gestrickter Textilwaren rationellere und wirtschaftlichere Technik dar.Jedoch ist diese Bearbeitungsform wegen den bekannten Verarbeitungsproblemen in den letzten Jahren erheblich zurueckgegangen.Die Flach-Schlauchware muss jeden Prozess mit der Vorder- und Rueckseite zweimal durchlaufen, wobei die stoerenden Kanten- und Konturenstreifigkeit nicht vermieden werden koennen. (Fig.5)Durch dieVerarbeitung der Vorder- und Rueckseiten erhoehen sich Betriebs- und innerbetrieblichen Transportkosten erheblich.

Die technischen und technologischen Bedingungen koennen beim ersten und beim zweiten Warendurchlauf unterschiedlich sein und ungleiche Ausruestungs-und Druckeffekte verursachen.Diese benachteiligen die Warenoptik und die Weiterverarbeitung in der Konfektion. Ein weiterer Nachteil kommt mit der Spiralitaet der Gestricke erst nach der Konfektionierung hinzu.In der Druckerei stimmt der Druckverlauf, die Druckqualitaet und Farbgebung nicht ueberein.Bei offener Schlauchware(Fig.2) bedarf es zur Warenfuehrung und zur Beseitigung des Kantenrollens einer teuren Breithaltetechnik.In der Druckerei muss zur Behebung dieses Problems zusaetzlich Kleber eingesetzt werden, der auf Kosten der Oekologie ausgewaschen wird.Bei der Produktion der offenen Waren betragen die unbehandelten Seitenkanten zwischen 2-5 cm.Diese Kanten stellen automatisch einen Materialabfall dar. Die Seitennaehte bzw. hoher Anteil an Zuschnittsabfall bis zu 25% in der Konfektion sind nicht vermeidbar.In Bezug auf Schlauchware wurden in der Textilindustrie Breithalter oder Behandlungs-methoden fuer waessriges Medium entwickelt.Aus der DE 2949876 ist ein solcher Breithalter fuer Schlauchware mit einem in Ihrem Inneren angeordneten, aussen gehaltenen zentralen Traeger fuer mehrere ueber den Umfang verteilte spreizbar verstellbare Abstuetzungen mit Laengselementen bekannt, an denen befestigte Rollen quer zur Laufrichtung der Schlauchware befinden.

Dieses System dient lediglich zum Breithalten der Schlauchware.Die Zwischenraeume zwischen zwei in der Querebene benachbarten Rollen koennen nicht vermieden werden und lassen einen praezisen Veredelungs- und Appreturprozess in der angegebenen Technik nicht zu..Im Behandlungsmedium mit Wasser (z.B Waschen, Bleichen, Mercerisieren) und mit Heissluft (z.B Trocknen, Fixieren) gewaehrleistet dieses System lediglich fixer das Breithalten der Schlauchware eine Sicherheit.

Aus der EP 0 297 039 A1 ist wiederum eine Waschvorrichtung fixer Schlauchware bekannt.Dieses System wird ebenfalls fuer ein Naßmedium eingesetzt.

### Beschreibung der Verfahrenstechnik und -methodik

Die Verfahrensanwendung und -methodik wird an dem zylinderischen Fuehrungskoerper mittels Scher-, Rauh,-Schmirgel-, Seng- ,Praegedruck-, Druckaggregate u.ae. gemaeß der Fig. 15-16-17 ausgefuehrt.Dieser Technik wurde eine Kreisumfangs-Aufteilungsmethodik zugrunde gelegt.Der Durchmesser der zu bearbeitenden Schlauchware und der zu erwartende Textileffekt bestimmen den Aufteilungsfaktor (AF) und den dazugehoerigen Aufteilungswinkel (α_{AT})).Zur Komplettierung des erforderlichen Textilanwendung-Effektes (VE) pro Reihenpaar (E1, E2, E3 usw.) sind mindestens zwei symmetrisch uebereinander angeordnete Aggregaten-Reihen am kreisrunden Umfang der Schlauchware erforderlich.(Aggregaten- Reihen A und B). Diese uebereinander angebrachten Aggregaten-Reihen A und B muessen in der Symmetrie im gleichen Abstand und Verhaeltnis zueinander stehen.Die asymmetrische Anordnung der Reihen A und B wird durch den Anordnungswinkels (α_{AN}) bestimmt, welcher dem Aufteilungswinkel (α_{AT}). entspricht.Der Abstand zwischen den Aggregatenreihen wird hauptsaechlich durch die Maße der angewandten Technik festgelegt und kann variable sein. Das funktionale Zusammenwirken der symmetrisch und asymmetrisch angeordneten Aggregaten erfuellen an einer kreisrund gefuehrten Textilware am Fuehrungskoerper die ueberdeckende Komplettierung der Verfahrensanwendung ueber den ganzen Umfang. An den Schnittstellen bzw. den Beruehrungspunkten (BP),(= Nullpunkt des Anordnungswinkels (α_{AN}) der Aggregaten-Paare [1A(3) mit 1B(4)] und [1A(5) mit 1B(6) usw.] der Reihen(A) und (B) auf der Oberflaeche der kreisrund gefuehrten Schlauchware erfolgt eine Vervollstaendigung der konturen- und markierungsfreien Bearbeitung. Maßgebend und entscheidend ist hier lediglich eine kontiniuerliche textile Bearbeitung der kreisrunden Schlauchware in dargestellter Technik und in einem einzigen Arbeitsvorgang. Es folgt die Erlaeuterung, Aufbau und Wirkungsweise der dargestellten Erfindung anhand eines Ausfuehrungs-Beispieis mit einer 8-fachen Aufteilung (AF)und den entsprechenden Zeichnungen. In der neuen Verfahrenstechnik kommen der Einlauf- und Auslaufspannung in Laengsrichtung, sowie der Kreisumfangs-Spannung und den Dehnungseigenschaften unterschiedlicher Gestricke eine besondere Bedeutung zu. Je nach eingesetztem Rohmaterial (Garne), Warenqualitaet (Bindungsart) und -eigenschaften (Ausruestung) variieren diese voneinander stark und muessen dem Warencharakter entsprechend als Betriebs-Know-How ermittelt werden.

### Erlaeuterung und Beschreibung der beigefuegten Zeichnungen::

- Fig.1-5: Anwendungsformen der Schlauchwaren in der Textilindustrie
- Fig. 6-7: Systematik und Prinzip der Kreisumfangs-Aufteilungsmethode
- Fig.8: Darstellung der Aufteilung, Anordnung, Beruehrungspunkte der Schnittstellen an kreisrunder Schlauchware
- Fig.9-10: Darstellung der Aufteilung auf der Ebene1 mit Aggregatenreihe AR-1A
- Fig. 11-12: Darstellung der Aufteilung auf der Ebene1 mit Aggregatenreihen AR-1A u. 1B
- Fig. 13-14: Darstellung der Aufteilung auf der Ebene1 mit Aggregatenreihen AR-1A u. 1B und der Komplettierung zur Volleffekt-Linien VE1-VE3
- Fig.15-16-17: Einsetzbare Aggregateneinheiten in Verbindung mit Textiltechnik
- Fig.18: Kreisrunde Warenfuehrungs-, Verfahrens- und Maschinentechnik

In den Zeichnungen (Fig. 1-5) werden die unterschiedlichen Formen der in der Textilindustrie eingesetzten Schlauchwaren dargestellt.Fig.1 ist Schlauchware als Ausgangs-Rohware. Fig.2 stellt die meist angewandte aufgeschnittene/offene Schlauchware zur Breitbehandlung mit Schlauchwarenumfang/Breite (1) und Rollkanten als Problemzonen(2) dar. Fig.3 zeigt eine Flach- oder Glatt-Schlauchware zur direkten Schlauchbehandlung.Die Schlauchware wird in diesem Fall bahnlagig den Maschinen vorgelegt.Die Behandlung erfolgt auf der Vorder- und Rueckseite, d.h. mindestens zwei Passagen waeren erforderlich.Fig.4 symbolisiert die Kreisrund-Schlauchware zur kreisrunden Verarbeitung, worauf der Patentanspruch basiert.Fig.5 zeigt Kanten- und Konturenmaengel in der Vogelperspektive (1) und der Vorderansicht (2) an einer Schlauchware bei einer Verarbeitung nach Fig.3.Als Kanten- und Konturenmaengel werden unbehandelten, unbedruckten, ungerauhten Stellen in Laengstrichtung bezeichnet(Markierte Flaechen).

In den Zeichnungen (Fig.6 und Fig.7) werden Systematik und Prinzip der Kreisumfangs-Aufteilungs-methode anhand Beispiele dargestellt.. Der Umfang der kreisrunden Schlauchware wird je nach Veredlungsvorgang oder nach Druckeffekt mit dem vorgesehenen Aufteilungs-Faktor (AF- im Beispiel 8-fach) (2) zur Bestimmung des Aufteilungs-(α_{AT})(1) und Anordnungwinkels (α_{AN})(3) aufgeteilt.Daraus lassen sich spaeter die Dimensionen und Durchmesser der Aggregatentechnik festlegen.Der Faktor, mit dem die Anzahl der einzusetzenden Aggregate bestimmt wird, ist eine variable Groeße.Dieser wird durch den Durchmesser der Schlauchware und durch den zu erwartenden textilen Effekt bestimmt. Aufteilungs-Faktoren zwischen 8-18 fach pro Umfang und mehr werden in der Regel zum Einsatz kommen. Vereinfacht lautet die Formel:$\begin{matrix}\begin{matrix}\text{Aufteilungs-/Anordnungswinkel=360Grad/AufteilungsfaktorAF,} \\ \text{AF=(Anzahl der vorgesehenen Aggregate pro Ebenenpaar)} \\ \text{Aufteilungs-/Anordnungswinkel=360 Grad/8-fach =45 Grad}\end{matrix}\end{matrix}$

Die Fig.6 zeigt eine Darstellung mit einem Aufteilungsfaktor von 8-fach (I-VIII).
(1)Aufteilungswinkel (αAT)(=45 Grad)
(2) Aufteilungsfaktor (AF) (=8-fach) (Pos. I-VIII)
(3)Anordnungswinkel ((αAN) (=45 Grad)
(4)Aggregatenreihe AR-1A (4 Einheiten)
(5)Aggregatenreihe AR-1B (4 Einheiten)

Die Fig.7 zeigt ein weiteres Ausfuehrungs-Beispiel(I-XII) mit einem Aufteilungsfaktor von 12 fach, Aufteilungs- und Anordnungswinkel betragen hier 30 Grad.
(1)Aufteilungswinkel ((αAT)(=30 Grad)
(2)Aufteilungsfaktor (AF) (=12-fach)(Pos. I-XII)
(3)Anordnungswinkel ((αAN)(=30 Grad)
(4)Aggregatenreihe AR-1A (6 Einheiten)
(5)Aggregatenreihe AR-1B (6 Einheiten)

In Fig 8 erfolgt eine schematische Darstellung der Aufteilung, der Aggregaten-Anordnung, des Aufteilungs- und Anordnungswinkels und der Beruehrungspunkte/Schnittstellen der Verfahrenstechnik.Durch den Durchmesser der zu bearbeitenden Schlauchware bzw. den Aufteilungsfaktor werden die Aufteilungs-(2) und Anordnungswinkel (3) festgelegt.Basierend auf den Anordnungswinkel werden die Aggregatenreihen (9 und 10, 13 und 14) der Ebenen (8 und 12) in sich symmetrisch (9,10,13,14) und zueinander asymmetrisch (9 zu 10, 13 zu 14) angeordnet.An den Beruehrungspunkten (5,6,7) bzw. an dem Nullpunkt der Anordnungswinkel(4) erfolgt die kanten- und konturenfreie Bearbeitung ueber den ganzen kreisrund gefuehrten Umfang des Materials zum Volleffekt VE(11 fuer VE1, 15 fuer VE2)
(1)Mittelpunkt
(2)Aufteilungswinkel ((αAT)
(3)Anordnungswinkel ((αAN)
(4)Schnittstelle/Beruehrungspunkt/0-Grad-Position des ((αAN)
(5)Beruehrungspunkt(BP) fuer Ebene 1, Aggregate 1A(3) und 1B(4)
(6)Beruehrungspunkt(BP) fuer Ebene 2, Aggregate 2A(3) und 2B(4)
(7)Beruebrungspunkt(BP) fuer Ebene 1, Aggregate 1A(7) und 1B(8) u.s.w.
(8)Ebene E1-(A) und Ebene E1-(B)
(9)Aggregaten-Reihe (AR-1A) der Ebene E1-A
(10)Aggregaten-Reihe (AR-1B) der Ebene E1-B
(11)Volleffekt (VE1) durch Ergaenzung der Ebenen (E1) und Aggregatenreihen
(12)Ebene E2-(A) und Ebene E2-(B)
(13)Aggregaten-Reihe (AR-2A) der Ebene E2-A
(14)Aggregaten-Reihe (AR-2B) der Ebene E2-B
(15) Volleffekt (VE2) durch Ergaenzung der Ebenen und Aggregatenreihen

Fig.9 stellt in Vogelperspektive eine 8-Fach-Umfangs-Aufteilung eines kreisrunden Textilmaterials (Nr.I-VIII) dar. Aufteilungs- und Anordnungswinkel betragen 45 Grad (2,3). Auf der Ebene1/(AR-1A) werden enstprechend der Zeichnung die Aggregate(AR-1A) angebracht, die anzahlmaeßig die Haelfte des Aufteilungfaktors (8-fach) betraegt.An der Aufteilung Nr.I,III,V,VII, werden insgesamt 4 Aggregate mit Nr.1/1,1/3,1/5 1/7, angeordnet(4). Die Stellen ohne Aggregate erfahren in diesem Stadium noch keine textile Behandlung und wurden als Luecken belassen. (5).Die Bezeichnungen sind den Bezugszeichenangaben Fig.6 zu entnehmen.

Fig. 10 zeigt die Schlauchware in Vorderansicht. Sie stellt eine textile Bearbeitung dar,wenn diese nur auf Basis der AR-1A und lediglich mit 4 Aggregaten ausgefuehrt worden waere.(AR-1A-Halbeffekt).Die Stellen mit Aggregaten(1) erfahren eine und ohne Aggregate (2) erfahren in diesem Stadium keine textile Behandlung.Die Bezeichnungen sind den Bezugszeichenangaben Fig.8 zu entnehmen.

Um den vollstaendigen, textilen Bearbeitungseffekt an der Ebene 1 zu erzielen, muessen die freien, unbearbeiteten Flaechen der AR-1A durch die Aggregaten der AR-1B verfahrenstechnisch schlupf,-kanten- und konturenfrei vervollstaendigt und ergaenzt werden. Fig. 11 in der Vogelperspektive stellt eine 8-Fach-Umfangs-Aufteilung eines kreisrunden Textilmaterials dar.(Nr. I- VIII).Hierzu siehe Bezugszeichenangaben Fig.6 Auf der Ebene1- AR-1B werden enstprechend der Zeichnung zusaetzlich die Aggregate angebracht, die wiederum anzahlmaeßig die Haelfte des Aufteilungfaktors betraegt.An der Aufteilung Nr. II,IV,VI,IIX werden insgesamt 4Aggregate mit Nr. 1/2, 1/4,1/6,1/8, symmetrisch in sich und asymmetrisch zu den Aggregaten der AR-1A angeordnet. Die Fig.12 stellt die textile Bearbeitung so dar, wenn diese auf Basis der AR-1A mit vier Aggregaten und der AR-1B mit weiteren vier Aggregaten zum Volleffekt (VE1) vervollstaendigt, ausgefuehrt worden waere.(Volleffekt mit 8 Aggregaten) Fig. 11, 13,und 14 zeigen die Darstellung der Komplettierung zur Volleffekt-Linien VE1-VE3 als Ausfuehrungsbeispiel.Zusammenfassend wird hier Ausfuehrungsbeispiele fuer gewerbliche Anwendungen dargestellt. Fig. 11 in der Vogelperspektive stellt eine 8-Fach-Umfangs-Aufteilung eines kreisrunden Textilmaterials in der bekannten Form dar (Nr.I-VIII). Fig. 13 Schlauchware-Vorderansicht zeigt die Volleffekt-Linien VE1 und VE2 auf Ebenen E1 und E2, basierend auf der Aggregaten-Reihen AR-1A und AR-1B und der AR-2A und AR-2B in der bereits bekannten Aufteilung und Anordnung. Siehe Bezugszeichenangaben Fig.8 Fig. 14 Vorderausicht der Schlauchware zeigt wiederum eine schematische Teil-Darstellung der angeordneten Aggregaten zur Bildung der Volleffektlinien VE1, VE2 und VE3 auf einer Schlauchware waehrend der Produktionsphase.

### BEISPIEL-ERLAEUTERUNGEN zu Fig.14-15:

1) Die AR-1A und AR-1B der Ebene1 ergaenzen sich zur Volleffekt-Linie 1(VE1)

### Beispiel:

a) Volleffekt-Linie1 bedruckt Konturen der Blumen- und Blattmuster oder
b) Volleffekt-Linie1 erzeugt beim Rauhen Strich-Effekt

2)Die AR-2A und AR-2B ergaenzen sich zur Volleffekt-Linie2 (VE2) und und ergaenzen zusaetzlich Volleffekt-Linie1 (VE1).

### Beispiel:

a) Volleffekt-Linie2 bedruckt nur Blumenmuster in ROT oder
b) Volleffekt-Linie2 erzeugt beim Rauhen Gegen-Strich-Effekt

3)Die AR-3A und AR-3B ergaenzen sich zur Volleffekt-Linie 3 (VE3) und ergaenzen zusaetzlich Volleffekt-Linien1 (VE1) und 2 (VE2).

### Beispiel:

a) Volleffekt-Linie3 bedruckt nur Blattmuster in (GRUEN oder
b) Volleffekt-Linie3 erzeugt beim Rauhen Gegen-Strich-Effekt auf 4 Rauheinheiten und Strich-Effekt auf andere 4 Rauheinheiten

Die Erhoehung der Volleffekt-Linien koennen nach der selben Methodik im Rahmen der vorgesehenen Textiltechnik beliebig erweitert werden

### Ergebnis:

a)Bedrucktes Material schwarze Konturen fuer Blumen und Blaetter (VE1), rote Blumen (VE2) und gruene Blaetter (VE3)
b)Gerauhtes Material, Strich-Effekt (VE1), Gegen-Strich-Effekt (VE2) und Kombination Strich- und Gegen-Strich-Effekt (VE3)

In den Zeichnungen (Fig.15-16-17) erfolgen die schematischen Darstellungen der moeglichen einsatzbaren Verfahrenstechniken in Form von kompletten Aggregaten. Verschiedene Verfahrenstechniken, die heute dem Stand der Technik entsprechen, können bei dieser Erfindung Anwendung finden.Bedingt durch die modifizierte Technik und neue Systematik werden lediglich die Dimensionen erheblich kleiner und bedienungsfreundlicher. Ein weiterer Vorteil der klein dimensionierten Aggregaten besteht darin, daß man an jedem Aggregat variieren kann (z.B.Unterschiedliche Farbe pro Druckaggregat oder Rauh/ Schmirgel kombination) Fig. 15 ist eine Aufzeichnung fuer Drucktechnik mittels Druck- und Praegewalzen.

(1)Pneumatisch-Lineare Fuehrungsschiene zur Fuehrung der Aggregate, (2) Druckwalze oder beheizte Praegewalze, (3) Farbchassis mit Druckpaste, (4) Auftragswalze oder - buerste,(5) Abstreifrakel (6)Zylindrischer Fuehrungskoerper, (7) Rund-Schlauchware,(8)Produktionsrichtung, (9) Anpressrollen (10) Gehaeuse fixer Anpressrollen-Lagerung,(11) Zentral-Spreiz-Einstellung fixer Anpressrollen (optional) In der Zeichnung Fig. 16 werden die Maschinentechnik und -bauteile an den Aggregaten fixer Trockenausruestung, hauptsaechlich fuer Scheren,Rauhen,Schmirgeln und Buersten geschildert. (1)Pneumatisch-Lineare Fuehrungsschiene zur Fuehrung der Aggregate, (2) Aggregate wahlweise fuer Scher-, Rauh- (Strich- und Gegenstrich) und Schmirgelwalze (3) Scher-Rauh.Tisch Vorwaerts- und Rueckwaertsbewegung zur Spannungs- und Abstandsregulierung, (4) Reinigungs-und Auflichtbuerste, (5) Abdeckung und Absaugung, (6)Zylindrischer Fuehrungskoerper, (7)Rund-Schlauchware, (8)Produktionsrichtung, (9) Gehaeuse fixer Anpressrollen-Lagerung,(11)Zentral-Spreiz-Einstellung fuer Anpressrollen (optional) In Fig. 17 wird die Aggregate der Schablonendrucktechnik mittels Schablonen geschildert. (1)Pneumatisch-Lineare Fuehrungsschiene zur Fuehrung der Aggregate, (2) Schablone (3)Farbpaste, (4) Abstreifrakel ,(5)Abfangbehaelter, (6)Zylindrischer Fuehrungskoerper, (7)Rund-Schlauchware, (8)Produktionsrichtung, (9) Anpressrollen (10)Gehaeuse fuer Anpressrollen-Lagerung,(11) Zentral-Spreiz-Einstellung fuer Anpressrollen (optional). Auf die Details der Verfahrenstechniken werden nicht naeher eingegangen, da diese dem Stand der Technik genuegend bekannt sind.

In der Fig. 18 erfolgt eine schematische Darstellung der Warenfuehrung, Verfahrens-und der Maschinentechnik auf der Basis der Patentansprueche.Ueber ein Abzugswalzenpaar (2) wird die spannungslos, vorgelegte Flach-Schlauchware-strichliert gekennzeichnet- (1) mit einer ersten Vorspannung (3) dem Einlauf-Abzugs-Walzenpaar (4) zugefuehrt.An dieser Stelle erfaehrt die Schlauchware die naechste fuer die Produktion erforderliche Spannung (5).

Das bis dahin als doppellagig Flachschlauchware gefuehrte Textilmaterial wird ueber eine Umlenkrolle (6) und ein kegelstumpfartiges Einlauf-Breitoeffnergestell (8) am zylindrischen Einlaufkoerper (12) gestuelpt und die geoeffnete Ware (7) wird ueber ihn transportiert.Das zylinderfartiges Einlauf-Breitoeffnergestell (8) und der zylindrische Einlaufkoerper (12) sind miteinander verbunden. Am Einlaufkoerper werden in Laengstrichtung verjuengende Koerper (9) angeordnet. Gegen diese Koerper legen sich von aussen her Stuetz- bzw. Transportrollen (10) an, die ein der Form des sich verjuengenden Koerpers angepasstes Profil aufweist.Dadurch wird sowohl die Abstuetzung in der Schwebe als auch der Warentransport gewaehrleistet.

Der gesamte Einlaufkoerper steht im Ruhezustand auf vier Rollenkoerper-Paar (9 und 10), die gestellfest (11) am Umfang des Einlaufkoerpers gelagert sind.Die Rollen-Paare (9 und 10) werden 4-fach am Umfang in einem Winkel von 90 Grad angebracht.In diesem Stadium erhaelt die Ware ihre vollstaendige kreisrunde Form zur endgueltigen Bearbeitung.Die aussen gelagerten Stuetz- und
Transportrollen sind je nach erforderlichem Durchmesser nach innen und aussen einstellbar und koennen jedem Durchmesser angepasst werden.Zwischen dem Einfuehrungskoerper und dem Fuehrungskoerper befindet sich ein Zwischenraum zum Aussen-Einbau von Maschenwarenwaechtern oder Warenbahnkontrollen zum maschengeraden Verlauf..Anschliessend wird die Ware zum zylindrischen Fuehrungskoerper( 16), der vom Einlaufkoerper durch die Verbindungsstuecke (14) in der Schwebe festgehalten wird, weiter befoerdert.Durch den Fuehrungskoerper erhaelt die Ware ihre endgueltige, kreisrunde Form und eine weitere von Gewebeart und Durchmesser-Groeße abhaengige Endspannung vor dem Prozess. Somit ist die fuer die Bearbeitung noetige und ermittelte endgueltige Kreisumfangs-Spannung erreicht.Hierbei sollten jedoch die empirischen Betriebswerte festgelegt werden.In den Zeichnungen (Fig. 15-16-17) wird die Technik deutlich gemacht.Die Gegenstuecke der Aggregatentechnik (Anpresswalze, Scher- und Rauhtische etc) befinden sich in den dafuer vorgesehenen Gehaeusen und im Inneren des Fuehrungskoerpers.Die Lagerung mit geringfuegigen manuellen, in der Regel ausreichenden Einstellmoeglichkeiten dieser Gegenstuecke erfolgt im Gehaeuse.In diesem Falle koennen die Produktions-Einstellungen nur von aussen an Aggregaten vorgenommen werden.Alternative kann die Gegenstuecke ueber einen zentralen Traeger im Innern der Schlauchware spreizbar und fuer jede Ebene separat ueber Fuehrungselemente eingestellt werden.Die Halterung erfolgt wiederum von aussen. Die erforderliche Produktions-Spannung fuer die Ware wird einerseits durch den festgelegten Durchmesser des zylindrischen Fuehrungskoerpers(16) und andererseits durch die Spreiz-Einstellvorrichtung sichergestellt.

Durch das leichte Klemmen der Ware durch das Rollenpaar (9 und 10) und die Oberflaechenhaftung des Materials an dem beschichteten Fuehrungskoerper ist ein Verschieben des Textilmaterials, somit die moeglichen Fehlerquellen durch Seitwaertsrutschen, ausgeschlossen. Mittels Aggregatentechnik (15) die warendurchmesser-abhaengig, in der horizontalen bzw. vertikalen Positionierung einstellbar ist, erfolgt in der beschriebenen Form der textile Prozess. Nach dem Textilverarbeitungs-Prozeß an dem Fuehrungskoerper wird die Ware(17) wieder ueber Auslauf-Breitoeffnergestell (19) eine spannungsregulierende Leitrollen mit Drehspanner (21 und 22) zum Warenauslauf-Abzugsrollen-Paar (23) zugefuehrt.In der Maschine kann zusaetzlich Aggregate (Trockner) etc. in dem Zwischenraum (20) angebracht werden. Die Waren-geschwindigkeit am Einlauf (4) und Auslauf (23) ist im Normalfall gleich.Jedoch eine Regulierung der Warengeschwindigkeit je nach Erfordernissen ist in Form von Vor- und Nacheilung moeglich.

### Fundstellen;

1)Multisystem-Rauhmaschine fuer alle Textilmaterialien, Melliand Textilberichte 5/1997 S.349-351
2)Doppeltambour-Rauhmaschine Melliand Textilberichte 11-12/97 S.848-849
3)Qualitaet, Leistung und Flexibilitaet bei der Oberflaechenveredlung, Melliand Textilberichte, 6/1998 S.456
4)Neue Druckmaschine zum Bedrucken von Trikotschlauchwaren,chemiefasern/textilindustrie, August 1974 S.638
5)Bedrucken von Maschenwaren in Schlauchform, Verfahrens- und Maschinentechnik, Textilveredlung 10/1975, S.427-428
6)Prospekte der Fa.Sucker&Mueller-Moenchengladbach
7)Grundlagen der Textilveredlung, Deutscher Fachverlag, 1987, M.Peter, H.K.Rouette, Seite. 642-660
8)Schmirgeln, Rauhen und Scheren aus der Sicht des Maschinenherstellers,Melliand Textilberichte, 9/1999, S.728-734

### Eigenrecherchen:

8)EP0854221 Device for spreading and squeezing tubular knitted goods
9)EP0861934 Round squeezing device for tubular knitted goods
10)DE19627812A Verfahren und Vorrichtung zur Ausrichtung von im wesentlichen schlauchfoermigen Textilwaren

### Recherchenberichte des deutschen Patentenamtes:

11)DE 2949876 C2 Von aussen gehaltener zylindrischer Breithalter hier Schlauchware
12)EP 0 297 039 A1 Waschvorrichtung fuer Schlauchware und Verfahren zu ihrem Betrieb

## Patentansprüche

1. Textiltechnische Verfahrensmethodik und -anwendung zur kontiniuerlichen, kanten- konturen- und streifenfreien Veredelung und Appretur kreisrunder Schlauchwaren und dadurch die Möglichkeit der seitennahtfreien Konfektionierung auf der Basis einer Kreisumfangs-Aufteilungsmethode und einer symmetrischen /asymmetrischen Anordnung der Aggregatentechnik, gekennzeichnet dadurch,
daß die kreisrund geführte Schlauchware mit Hilfe der Aggregatentechnik in einem einzigen Arbeitsvorgang eine vollständige, streifen-, kanten- und konturenfreie Textilbearbeitung in kreisrunder Schlauchform erfährt.

2. Maschinentechnik zur Ausführung der Verfahrensmethodik für kreisrunde Schlauchwaren nach Patentanspruch 1 in der Textildruckerei auf den Anwendungsgebieten Roleaux-, Schablonen-,Ink-Jet- und Prägedruck, in der Trockenausrüstung für die Oberflächenbehandlung auf den Anwendungsgebieten der Rauherei, Schmirgelei, der Schererei, auf den Anwendungsgebieten der Beschichtung-, der Beflockung, des Sengens und ähnliche Anwendungsgebiete für Schlauchwaren in beantragter Verfahrensform.

3. Vorrichtungstechnik nach Patentanspruch 1 zur kontiniuerlichen Meß-, Regel-, Steuerungs-, Warenricht- und Kontrolltechnik

4. Multitechnik-Maschine mit Ausstattungsvarianten der Verfahrenskombinationen nach Patentanspruch 1,2 und 3 in einem Arbeitsgang, z.B.: Rauhen und Schmirgeln zugleich oder Rouleauxdruck mit Ink-Jet-Verfahren

5. Halbfertigerzeugnisse und konfektionierte Fertigerzeugnisse nach Patentanspruch 1,2,3,4
